# EUROPÄISCHE PATENTSCHRIFT

(11) **EP 1 376 631 B1**
(45) Veröffentlichungstag und Bekanntmachung des Hinweises auf die Patenterteilung: **10.08.2005**
(21) Anmeldenummer: 03012753.4
(22) Anmeldetag: 05.06.2003
(51) Int. Cl.: H01H 23/14, H01H 11/00

(54) **Befestigung mindestens einer Betätigungswippe an der Schaltwippe eines elektrischen Schaltgerätes**
Assembly of at least one switching rocker to the operating rocker of an electrical switch
Montage d'au moins un élément basculant sur la bascule de commutation d'un commutateur électrique

(30) Priorität: 20.06.2002 DE 10227400
(43) Veröffentlichungstag der Anmeldung: 02.01.2004
(73) Patentinhaber: ABB PATENT GmbH, 68526 Ladenburg (DE)
(72) Erfinder: Wheeler, David, A., P., Warton nr Tamworth B79 0JJ (GB); Delamont, Christopher, Burntwood, Staffordshire WS7 0HQ (GB)
(74) Vertreter: Miller, Toivo

(56) Entgegenhaltungen:
- DE-A- 2 412 949
- DE-A- 3 245 782
- DE-A- 19 904 295
- DE-C- 3 710 850

## Beschreibung

Die Erfindung bezieht sich auf eine Schaltwippe eines als Schalter oder Taster ausgeführten Einsatzes eines elektrischen Schaltgerätes gemäß dem Oberbegriff des Anspruchs 1. Die Erfindung kann beispielsweise bei Schaltgeräten für Unterputzeinbau verwendet werden.

Aus der DE 33 09 593 A1 ist ein elektrischer Schalter oder Taster bekannt, dessen Schalterwippen Zapfen und dessen Betätigungswippe eine gabelförmige Lagerung und zwei federnde Stege aufweisen. Mit den federnden Stegen werden die Betätigungswippen auf die Zapfen aufgerastet, so daß eine formschlüssige Verbindung zwischen Betätigungswippe, Zapfen und Schalterwippe entsteht.

Aus der DE 34 36 172 A1 ist eine Betätigungswippe für Schalter und Taster bekannt, welche einen Folienträger aufweist, der mit vier Profilzapfen versehen ist, mit denen die Betätigungswippe in die Kontaktwippe eines Schalters eingreift.

Aus der DE 40 26 066 A1 ist ein elektrischer Tastwippenschalter bekannt, bei der eine Betätigungswippe über einen Schaltstößel mit Schaltzähnen in eine Schaltwippe mit entsprechenden Schaltmulden eingreift. Für die Begrenzung der Schaltbewegung dient eine Rastnase der Betätigungswippe, welche mit einem entsprechenden Begrenzungsanschlag des Sockels zusammenarbeitet.

Aus der DE 196 28 754 A1 ist ein elektrisches Schaltgerät bekannt, dessen bewegliche Kontaktstücke von einem zugeordneten, um eine Schwenkachse bewegbaren Steiiglied, zum Beispiel Schaltwippe, beaufschlagbar sind, welches Stellglied das zugeordnete bewegliche Kontaktstück von einer ersten Schaltstellung in eine zweite Schaltstellung bewegt, wobei jeder Schaltbahn mit darin angeordneten Kontaktstellen ein Stellglied zugeordnet ist, das unabhängig vom benachbarten Stellglied betätigbar ist und alle Stellglieder eine gemeinsame, in Form einer durchgehenden Steckachse ausgebildete Schwenkachse aufweisen. Eine Abdeckung kann auf die zugeordneten Schaltwippen aufgesetzt werden.

Aus der DE 32 45 782 A ist eine Befestigung großflächiger, zapfenbewehrter Betätigungen auf kleinflächigen Schaltwippen an elektrischen Installationsschaltern bekannt, wobei ein Adapter einen auf die Schaltwippe aufschnappbaren Rahmen aufweist, auf dessen zwei gegenüberliegenden Wänden außenseitig jeweils zwei mit einem Schlitz versehene röhrenförmige Hülsen angeordnet sind, wobei die an der Betätigung angeformten Zapfen beim Befestigen auf die Schaltwippe klemmend in die Hülsen des Adapters eingreifen

Der Erfindung liegt die Aufgabe zugrunde, eine universell für unterschiedliche Betätigungswippen verwendbare Befestigung mindestens einer Betätigungswippe an der Schaltwippe eines elektrischen Schaltgerätes der eingangs genannten Art anzugeben.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, daß eine zuverlässige und präzise Befestigung einer Betätigungswippe an einer Schaltwippe sichergestellt ist. Ein und derselbe Einsatz mit Schaltwippe ist universell geeignet für die Montage einer Einfach-Betätigungswippe mit Vorsprung-Befestigung und einer Zweifach-Betätigungswippe mit Clip-Befestigung. Desgleichen ist ein und derselbe Einsatz mit Schaltwippe universell geeignet für die Montage einer Zweifach-Betätigungswippe mit Vorsprung-Befestigung und einer Zweifach-Betätigungswippe mit Clip-Befestigung. Dies eröffnet den Einsatz ein und desselben Einsatzes mit Schaltwippe für unterschiedliche Marktsegmente mit unterschiedlichen Design-Schwerpunkten und Design-Anforderungen sowie unterschiedlichen, historisch gewachsenen und bewährten Befestigungskonzepten (= Konzepten für die Befestigung der Betätigungswippe auf der Schaltwippe). Hieraus erwachsen Kostenvorteile bei der Herstellung, Lagerhaltung und Verteilung.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Fig.1: eine Sicht auf die Frontseite eines Einsatzes mit montierter Schaltwippe,
- Fig. 2: eine Sicht auf die Rückseite einer Einfach-Betätigungswippe,
- Fig. 3: eine Sicht auf die Rückseite einer Zweifach-Betätigungswippe,

In Fig. 1 ist eine Sicht auf die Frontseite eines Einsatzes mit montierter Schaltwippe dargestellt. Der als Schalter oder Taster ausgeführte Einsatz 1 ist an seiner Frontseite mit einer Schaltwippe 2 versehen, welche
- entweder eine Schaltwippen-Einheit (= erste Variante) mit zwei einzeln betätigbaren Wippen für eine Zweifach-Betätigungswippe
- oder eine einzelne Schaltwippe (= zweite Variante) für eine Einfach-Betätigungswippe ist,
wobei die Abmessungen der Schaltwippe 2 für beide Varianten gleich sind. Des weitren sind die Befestigungsmittel für die Montage mindestens einer Betätigungswippe in Form von vier Öffnungen (siehe nachstehend erläuterte Öffnungen 5 bis 8) für beide Varianten gleich.

Für die zum Schalten oder für die Tastfunktion erforderliche Drehbewegung der Schaltwippe 2 um eine Schwenkachse ist die Schaltwippe 2 mit Rastmitteln 3 (= Schwenkachsen) versehen, welche in entsprechende Einformungen/Ausnehmungen von Aufnahmen 4 an der Frontseite des Gehäuses des Einsatzes 1 eingreifen.

Für die Montage mindestens einer Betätigungswippe, d. h. entweder einer Einfach-Betätigungswippe oder einer Zweifach-Betätigungswippe, weist die Schaltwippe 2 an ihrer Frontseite vier symmetrisch in den Eckbereichen angeordnete Öffnungen 5, 6, 7, 8 auf. Diese Öffnungen 5 bis 8 besitzen jeweils eine Schrägfläche 9 mit endseitigem Raststeg. Des weiteren sind zwei symmetrisch angeordnete Zapfenaufnahmen 10, 11 an der Frontseite der Schaltwippe 2 ausgebildet.

In Fig. 2 ist eine Sicht auf die Rückseite einer Einfach-Betätigungswippe dargestellt. Diese Einfach-Betätigungswippe 12 kann zur Anwendung gelangen, wenn die vorstehend erläuterte Schaltwippe 2 in Form einer einzelnen Schaltwippe ausgebildet ist (= zweite Variante). Für die Befestigung zwischen Schaltwippe 2 und Einfach-Betätigungswippe 12 weist letzere an ihrer Rückseite vier symmetrisch angeordnete Clips 13, 14, 15, 16 auf, deren Anordnung und Dimensionierung der Anordnung und Dimensionierung der vorstehend erwähnten Öffnungen 5 bis 8 der Schaltwippe 2 entspricht. Diese Clips 13 bis 16 weisen jeweils hervorstehende Rastnasen 17 mit Schrägflächen 18 auf. Des weiteren sind an der Rückseite der Einfach-Betätigungswippe 12 zwei symmetrisch angeordnete Zapfen 19, 20 ausgebildet.

Die Montage der Einfach-Betätigungswippe 12 auf der Schaltwippe 2 erfolgt durch Einführen der Clips 13 bis 16 der Einfach-Betätigungswippe 12 in die Öffnungen 5 bis 8 der Schaltwippe 2 und durch gleichzeitiges Einführen der Zapfen 19, 20 der Einfach-Betätigungswippe in die Zapfenaufnahmen 10, 11 der Schaltwippe 2. Durch die Schrägflächen 9, 18 wird das Einführen erleichtert. Die Schrägflächen 18 der Clips der Einfach-Betätigungswippe 12 gleiten gegen die Schrägflächen 9 der Öffnungen der Schaltwippe 2, wobei die Clips 13 bis 16 elastisch aus ihrer Ruheposition gedrückt werden, bis sie zurückfedern und die Rastnasen 17 der Clips mit den Raststegen der Öffnungen verrasten (Clip-Befestigung).

In Fig. 3 ist eine Sicht auf die Rückseite einer Zweifach-Betätigungswippe dargestellt. Diese Zweifach-Betätigungswippe 21 kann zur Anwendung gelangen, wenn die vorstehend erläuterte Schaltwippe 2 in Form einer Schaltwippen-Einheit mit zwei einzeln betätigbaren Wippen 22, 23 ausgebildet ist (erste Variante). Für die Befestigung zwischen Schaltwippe 2 und Zweifach-Betätigungswippe 21 weist letzere an ihrer Rückseite vier symmetrisch angeordnete, relativ starre, jeweils vorzugsweise U-förmige Vorsprünge 24, 25, 26, 27 auf, deren Anordnung und Dimensionierung der Anordnung und Dimensionierung der vorstehend erwähnten Öffnungen 5 bis 8 der Schaltwippe 2 entspricht. An der Projektion der Schwenkachse der Schaltwippe auf die beiden Außenseiten der Wippen 22, 23 befinden sich Rastaufnahmen 28, 29. Des weiteren sind an der Rückseite der Zweifach-Betätigungswippe 21 zwei symmetrisch angeordnete Zapfen 19, 20 ausgebildet.

Es ist von Wichtigkeit und großem Vorteil, daß diese Zweifach-Betätigungswippe gemäß Fig. 3 mit dem Befestigungskonzept Vorsprung-Befestigung unverändert auch für die gemäß Fig. 1 vorgeschlagenen Einsätze 1 mit Schaltwippen 2 geeignet sind, welche Öffnungen 5 bis 8 mit Schrägflächen 9 und Raststegen aufweisen.

Die Montage der Zweifach-Betätigungswippe 21 auf der Schaltwippe 2 erfolgt durch Einführen der Vorsprünge 24 bis 27 der Zweifach-Betätigungswippe 21 in die Öffnungen 5 bis 8 der Schaltwippe 2 und durch gleichzeitiges Einführen der Zapfen 19, 20 der Zweifach-Betätigungswippe in die Zapfenaufnahmen 10, 11 der Schaltwippe 2. Die Schrägflächen 9 erleichtern das Einführen der Vorsprünge. Sobald die erwähnten Rastaufnahmen 28, 29 der Wippen 22, 23 in entsprechenden (nicht dargestellten) Rastvorrichtungen des Gehäuses oder der rahmenartigen Abdeckung des Schalters oder Tasters verrastet sind, ergibt sich die gewünschte Befestigung der Zweifach-Betätigungswippe 21 an der Schaltwippe (Vorsprung-Befestigung).

Ergänzend zu den vorstehend beschriebenen beiden Ausführungsbeispielen
- gemäß Fig. 2 - Einfach-Betätigungswippe mit Clip-Befestigung - und
- gemäß Fig. 3 - Zweifach-Betätigungswippe mit Vorsprung-Befestigung - - sind selbstverständlich auch die sich durch einfache Vertauschung der Befestigungsarten (Befestigungstechniken) ergebenden weiteren Ausführungsbeispiele
- Einfach-Betätigungswippe mit Vorsprung-Befestigung und
- Zweifach-Betätigungswippe mit Clip-Befestigung
in gleicher Art und Weise realisierbar.

## Patentansprüche

1. Schaltwippe eines als Schalter oder Taster ausgeführten Einsatzes (1) eines elektrischen Schaltgerätes, welche an ihrer Frontseite zur Befestigung mindestens einer Betätigungswippe (12, 21) vier symmetrisch in den Eckbereichen angeordnete Öffnungen (5, 6, 7, 8) aufweist, **dadurch gekenn zeichnet,**
• **dass** die Öffnungen (5, 6, 7, 8) jeweils eine Schrägfläche (9) mit endseitigem Raststeg besitzen,
• **dass** die Öffnungen (5, 6, 7, 8) universell für die Montage einer Betätigungswippe (12) mit vier symmetrisch angeordneten Clips (13, 14, 15, 16) und einer Betätigungswippe (21) mit vier symmetrisch angeordneten, U-förmigen Vorsprüngen (24, 25, 26, 27) geeignet sind,
• wobei die Clips (13, 14, 15, 16) jeweils hervorstehende Rastnasen (17) mit Schrägflächen (18) aufweisen, welche Schrägflächen (18) gegen die Schrägflächen (9) der Öffnungen (5, 6, 7, 8) gleiten,
• wobei die Rastnasen (17) der Clips (13, 14, 15, 16) mit den Raststegen der Öffnungen (5, 6, 7, 8) verrasten
• und wobei die Anordnung und Dimensionierung der U-förmigen Vorsprünge (24, 25, 26, 27) der Anordnung und Dimensionierung der Öffnungen (5, 6, 7, 8) der Schaltwippe (23) entspricht.

2. Schaltwippe nach Anspruch 1, **dadurch gekennzeichnet, dass** die Schaltwippe (2) als Schaltwippen-Einheit mit zwei einzeln betätigbaren Schaltwippen für eine Zweifach-Betätigungswippe ausgebildet ist.

3. Schaltwippe nach Anspruch 1, **dadurch gekennzeichnet, dass** die Schaltwippe (2) als einzelne Schaltwippe für eine Einfach-Betätigungswippe ausgebildet ist.

## Claims

1. Switching rocker for an insert (1) in the form of a switch or pushbutton for an electrical switching device, which has four openings (5, 6, 7, 8), which are arranged symmetrically in the corner areas, on its front face for attachment of at least one operating rocker (12, 21), **characterized**
• **in that** the openings (5, 6, 7, 8) each have an inclined surface (9) with a latching web at the end,
• **in that** the openings (5, 6, 7, 8) are universally suitable for the fitting of an operating rocker (12) with four symmetrically arranged clips (13, 14, 15, 16) and an operating rocker (21) with four symmetrically arranged U-shaped projections (24, 25, 26, 27),
• with the clips (13, 14, 15, 16) each having projecting latching tabs (17) with inclined surfaces (18) which slide against the inclined surfaces (9) of the openings (5, 6, 7, 8),
• with the latching tabs (17) of the clips (13, 14, 15, 16) latching with the latching webs of the openings (5, 6, 7, 8),
• and with the arrangement and design of the U-shaped projections (24, 25, 26, 27) corresponding to the arrangement and design of the openings (5, 6, 7, 8) in the switching rocker (23).

2. Switching rocker according to Claim 1, **characterized in that** the switching rocker (2) is in the form of a switching rocker unit with two switching rockers which can be operated individually for a double operating rocker.

3. Switching rocker according to Claim 1, **characterized in that** the switching rocker (2) is in the form of a single switching rocker for a single operating rocker.

## Revendications

1. Bascule de commutation d'un insert (1) d'un appareil de commutation électrique conformé en forme d'interrupteur ou de poussoir, du type comportant sur sa face frontale quatre ouvertures (5, 6, 7, 8) disposées symétriquement dans les coins et permettant la fixation d'au moins une bascule d'actionnement (12, 21), **caractérisée en ce**
• **que** les ouvertures (5, 6, 7, 8) possèdent chacune une surface inclinée (9) ayant à son extrémité un talon d'encliquetage,
• **que** les ouvertures (5, 6, 7, 8) sont adaptées pour être universellement utilisées pour le montage d'une bascule d'actionnement (12) comportant quatre clips (13, 14, 15, 16) disposés symétriquement et d'une bascule d'actionnement (21) comportant quatre saillies en U (24, 25, 26, 27) disposées symétriquement,
• les clips (13, 14, 15, 16) comportant chacun des plots d'encliquetage (17) présentant des surfaces inclinées (18), ces surfaces inclinées (18) glissant en appui contre les surfaces inclinées (9) des ouvertures (5, 6, 7, 8),
• les plots d'encliquetage (17) des clips (13, 14, 15, 16) coopérant par encliquetage avec les talons d'encliquetage des ouvertures (5, 6, 7, 8)
• et l'agencement et les dimensions des saillies en U (24, 25, 26, 27) correspondant à l'agencement et aux dimensions des ouvertures (5, 6, 7, 8) de la bascule de commutation (23).

2. Bascule de commutation selon la revendication 1, **caractérisée en ce que** la bascule de commutation (2) est conformée sous la forme d'un ensemble de bascules de commutation constitué par deux bascules de commutation actionnables séparément pour une bascule d'actionnement double.

3. Bascule de commutation selon la revendication 1, **caractérisée en ce que** la bascule de commutation (2) est conformée sous la forme d'une bascule de commutation unique pour une bascule d'actionnement simple.
